# EUROPÄISCHE PATENTSCHRIFT

(11) **EP 0 466 685 B1**
(45) Veröffentlichungstag und Bekanntmachung des Hinweises auf die Patenterteilung: **18.05.1994**
(21) Anmeldenummer: 91890151.3
(22) Anmeldetag: 12.07.1991
(51) Int. Cl.: E04F 13/04, E04G 23/02

(54) **Verkleidung von Bauwerken od.dgl. und Verfahren zu ihrer Herstellung**
Lining for buildings and method for its manufacture
Revêtement de bâtiments et méthode pour sa réalisation

(30) Priorität: 12.07.1990 AT 1484/90
(43) Veröffentlichungstag der Anmeldung: 15.01.1992
(73) Patentinhaber: Reinisch, Erwin, A-8020 Graz (AT)
(72) Erfinder: Reinisch, Erwin, A-8020 Graz (AT)
(74) Vertreter: Brauneiss, Leo, Dipl.Ing.

(56) Entgegenhaltungen:
- DE-A- 2 928 323
- DE-A- 3 501 740
- DE-A- 3 712 382
- DE-A- 3 812 706
- DE-U- 8 709 468
- DE-U- 8 902 502
- DE-U- 8 910 669

## Beschreibung

Die Erfindung betrifft eine Verkleidung bzw. Fassaden-Verkleidung, für Bauwerke od.dgl., mit einer Mehrzahl von einzelnen, an ein innenliegendes, freies oder mit einer Dämm- und/oder Isolierschicht flächig überzogenes Tragwerk über Befestigungs- und/oder Trägerelemente an dasselbe gebundenen, neben- und/oder übereinander - isoliert voneinander oder miteinander durch Formschluß verbunden - angeordneten, zwischen einander Vertiefungen bzw. Fugen aufweisenden, mit einer Außen-Beschichtung versehenen Verkleidungselementen,wobei in die genannten Vertiefungen bzw. Fugen zwischen den Verkleidungselementen eine mit deren Außenfläche im wesentlichen flächenbündig gestaltete, Fugen-Dichtung eingebracht ist, und die Verkleidungselemente und die FugenFüllmasse im mit ihren nach außen weisenden Flächen mit einer Träger-Schicht verbunden sind, in welche zumindest im Bereich der Fugen eine Armierung eingebettet ist und an welche Träger-Schicht eine äußere Deck- bzw. Putzschicht gebunden ist, sowie Verfahren zur Herstellung der neuen Verkleidung.

Es ist bekannt, Wände, Decken und insbesondere Fassaden von Bauwerken mit Verkleidungs-Elementen, wie z.B. Wand-, Decken-, Leibungs-Platten und -Profilen, die beispielsweise im rechten Winkel an eine Sichtflächenwand anschließende, parallel zueinander ausgerichtete Schenkel aufweisen, zu verkleiden. Die Elemente werden durch Halterungen von einer zu verkleidenden Fläche, Wand od.dgl. in Distanz gehalten und es ist üblich geworden, zwischen Bauwerksoberfläche und Verkleidungspaneelen eine Isolations-Schicht, z.B. auf Mineralfaser- oder Schaumkunststoffbasis anzuordnen, wobei dort auch Freiräume zur Hinterlüftung vorgesehen sein können. Üblicherweise werden solche Elemente in nur wenigen verschiedenen, einander angepaßt standardisierten Formen und Größen eingesetzt.

Beispielsweise sind Gesamtsysteme solcher Verkleidungen mit Wärmedämmung aus den AT-Patentschriften 3,045.869, 3,045.986, 382.184 und 383.634, sowie aus der DE-OS 2,521.590 bekanntgeworden. Die einzelnen Elemente sind in vielen Fällen an ihren seitlichen Rändern zur Verbindung mit den seitlich angrenzenden, nächsten Verkleidungs-Elementen mit Verbindungsorganen, wie z.B. Nut und Feder, ausgestattet. Im wesentlichen auf diesem Prinzip beruhen die gegeneinander neigungsverschwenkbar miteinander verbundenen, mit Isolierung ausgestatteten Verkleidungsplatten aus Metall gemäß FR-OS 2,143.180.

Es ist aber auch bekannt, Verkleidungselemente ohne seitliche Verbindung miteinander unter Ausbildung von Fugen einzeln an ein Tragwerk zu montieren.

In jedem Fall befinden sich im Bereich der Ränder bzw. seitlichen Stöße der Verkleidungs-Elemente zumindest Vertiefungen, meist jedoch echte Stoßfugen. Diese Fugen zwischen den Elementen können zwar als bewußt eingesetztes architektonisches Detail oder Stilmittel dienen, in jedem Fall besteht jedoch die Gefahr, daß es bei Witterungseinfluß dort zur Ansammlung von Wasser, Schadstoffen und Feststoffen, wie Sand od.dgl., kommt, was insbesondere bei Verkleidungen auf Basis metallischer Werkstoffe zu unerwünschter Korrosion, Verschmutzung und schließlich auch zum Besatz mit Pflanzen, wie Moosen, Algen, Schimmel, sowie zur Ansammlung von Ungeziefer führt. Es leidet darunter dann insbesondere auch die Ästhetik des Bauwerkes. Dazu ist es beispielsweise aus der CH-PS 457 796 bekannt, bei an sich üblichen Gebäude-Außenwandbekleidungen mit witterungsbeständigen Platten, diese Platten allseitig gegeneinander mittels in die Zwischenfugen eingebrachter Dichtungen, z.B. aus weichelastischem Material, wie Schaumkunststoff, im wesentlichen luftdicht abzudichten. Als Plattenmaterialien sind dort nur allgemein Wärme-Dämm-Materialien und im besonderen Hartschaum erwähnt. Die Fugendichtungen können mit den Bauplatten-Außenflächen im wesentlichen fluchtend ausgebildet sein.

Aus der DE-A 3,812.706 ist weiters eine Fassadenverkleidung mit Außenputz-Schicht mit auf einem Lattenrost aufnehmbaren Platten, die von wenigstens einer sichtseitigen Deckschicht verdeckt sind, bekannt, wobei zwingend vorgesehen ist, daß die Platten im Bereich ihrer einander zugewandten Kanten angephast sind und daß die dadurch gebildete, erweiterte Fuge zwischen einander benachbarten Platten mit einem am Plattenmaterial haftenden, elastischen Dichtmaterial ausgefüllt ist. Bevorzugt ist bei diesem - konkret nur auf Spanplatten-Untergrund bezogenen - Verkleidungs-System vorgesehen, daß in den flächendeckenden, aus Dichtmaterial bestehenden Belag eine vorzugsweise durch flächendeckend verlegte Gewebebahnen gebildete flächendeckende Armierung eingelegt ist. Trotz der flächendeckenden Armierung sollten bevorzugterweise die erweiterte Fuge von wenigstens einem, vorzugsweise plattenoberflächennah in das Dichtmaterial eingelegten, vorzugsweise durch einen Gewebestreifen gebildeten Armierungsstreifen überbrückt sein.

So praktisch, effektiv und, vom Problem der Fugen und deren Abdichtung abgesehen, pflegeleicht Fertig-Wand-Verkleidungen auf Basis standardisierter Platten und Profile auf Metallbasis auch sein mögen, spielt immer mehr auch das nicht zu unterschätzende ästhetische Moment eine Rolle, so daß im Sinne des in den Vordergrund tretenden Bau-Ensemble-Gedankens in zunehmendem Maß auf benachbarte, gewachsene Bausubstanz Rücksicht zu nehmen ist, welche in den meisten Fällen mit konventionellem Putz versehenes Mauerwerk aufweist. Auch Innenräume, wie z.B. Büros, Eingangshallen u.dgl., wirken wohnlicher, wenn sie keinen Fugenraster zwischen den Wand- und Deckenelementen aufweisen.

Verkleidungselemente, welche an sich auf Basis von flächendeckenden Elementen aus nicht metallischen Werkstoffen, wie insbesondere Holzspan--Werkstoffen beruhen und zusätzlich besonderer Formgebung ihrer den Stoßfugen zugewandten Kantenbereichen bedürfen, waren Lösungen für mit metallischen Werkstoffen gebildete, mit Putzen zu überziehende Verkleidungssysteme nicht zu erwarten.

In diesem Sinn hat sich die Erfindung die Aufgabe gestellt, bei Wahrung aller Vorteile der beschriebenen Verkleidungs-Systeme, wie einfache Montage, Reparatur, problemlose Anbringung von Dämmschichten und Hinterlüftungen, glattes und sauberes Aussehen und erleichterte Reinigung, eine Verkleidung für Bauwerke zu schaffen, bei welcher die vorstehend beschriebenen Nachteile vermieden sind, und die insbesondere den Wünschen und Vorstellungen der Bauherren von gemauerten und verputzten Bauwerken einerseits und Behörden, Fremdenverkehrs- und Umweltschutzorganisationen im Sinne des Bau-Ensemble-Schutzes andererseits in hohem Maße entgegenzukommen imstande ist.

Es wurde nun überraschend gefunden, daß entgegen den einschlägigen Erwartungen an sich für ein Verputzen von gemauerten, gegebenenfalls mit Wärmedämmschichten versehenen, Bauwerken im wesentlichen bekannte und gebrächliche Systeme von Füll- und Spachtelmassen, Armierungsmitteln sowie Grund-, Zwischen- und Deckputzmassen - trotz der wesentlichen Unterschiede im Schwingungs-, Festigkeits- und Dehnungsverhalten zwischen bisher üblichen Putzuntergründen und den beschriebenen, mit Metall aufgebauten und Stoßfugen aufweisenden Verkleidungselementen - sich für eine Putz-Verkleidung von bisher als dafür ungeeignet angesehenen Putzuntergründen hervorragend eignen können, wenn in die Trägerschicht auf organischer Basis in definierten Grenzen ein anorganisches Bindemittel integriert wird.

Demgemäß ist Gegenstand der vorliegenden Erfindung eine Verkleidung, bzw. Fassaden-Verkleidung, der eingangs genannten Art, welche dadurch gekennzeichnet ist, daß die mit einem metallischen Werkstoff gebildeten Verkleidungselemente und die in die Vertiefungen bzw. Fugen zwischen denselben eingebrachte oder eingespachtelte Fugen-Füllmasse vollflächig mit ihren nach außen weisenden Flächen mit der Trägerschicht mit in sie gebettetem Armierungs-Vlies oder -Gitter oder -Gewebe verbunden ist, an welche Träger-Schicht die äußere Deck- bzw. Putzschicht, gebunden ist, wobei die Fugen-Füllmasse in den Vertiefungen bzw. Fugen zwischen den Verkleidungs-Elementen mit einem zumindest teilweise ausgehärteten, kunstharzgebundenen Kleber, vorzugsweise auf Basis von Acrylharzen, gebildet ist, in dessen Matrix, bezogen auf die Gesamtmasse, 5 - 15 Gew.-%, vorzugsweise 7 - 12 Gew.-%, Zement, vorzugsweise Portlandzement, verteilt sind.

Bei der neuen Verkleidung ist es bevorzugt, wenn zwischen den nach außen weisenden Flächen von den Verkleidungselementen sowie Fugenfüllungen und der Trägerschicht eine korrosionshemmende Grundierungs- bzw. Primerschicht angeordnet ist und/oder zwischen Trägerschicht und Deck- bzw. Putzschicht eine Haft- bzw. Vorstrichschicht angeordnet ist.

Ein besonders inniger Verbund läßt sich erreichen, wenn gemäß einer vorteilhaften Ausführungsform die Trägerschicht die gleiche Zusammensetzung aufweist wie die Fugenfüllmasse.

Der Erfindung liegt einerseits die durch entsprechende Untersuchungen fundierte Erkenntnis zugrunde, daß bei Verkleidungen mit Elementen aus Werkstoffen mit nicht zu vernachlässigendem Wärmedehnungs-Verhalten die Überbrückung der Fugen zwischen den Verkleidungselementen mit echten Füllmassen erfolgt und anderseits ein wie beschrieben verkleidetes Bauwerk dann derart mit einem Deckputz hoher Lebensdauer versehen werden kann, daß es sich von einem konventionellen, gemauerten, gegebenenfalls mit einer üblichen Wärmedäm-Schicht, z.B. auf Basis von Styropor, versehenen Bauwerk mit Außenputz nicht unterscheiden läßt.

Die Funktionsweise der neuen Beschichtung für Verkleidungs-Elemente ist im wesentlichen folgende: Die beispielsweise mit einem Kleber gebildete Fugen-Füllmasse bzw. die dann folgende, definierte Gehalte an Zement aufweisende Putz-Trägermasse in Verbindung mit den in sie integrierten Armierungs-Gewebe oder -Vlies erfüllt überraschenderweise die Aufgabe, die an mit metallischen Verkleidungs-Elementen gebildeten Fassadensysteme auftretenden inneren und äußeren Kräfte schadfrei über den Verbund aufzunehmen, also hervorragende Ausgleichsfunktion auszuüben.

Auf diese Weise wird trotz einer an sich ja zu erwartenden Versprödung durch den Zementgehalt überraschend eine Überbrückung von bis zu 2 cm breiten Fugen bei vollem kraft- und materialschlüssigem Verbund zum Beschichtungsgrund und zum Deckputz hin möglich.

Eine Vorstrich-Schicht kann zur weiteren Verbesserung des Kraftschlusses zwischen Fugen-Füllung, Putz-Trägermasse und Deckputzschicht dienen.

Der Deckputz übernimmt die Aufgabe des Witterungsschutzes und der architektonischen Gestaltung der Fassade durch Farbgebung und Putzstruktur.

Die bevorzugt zumindest anfänglich etwa elastoplastisch bzw. plastoelastische Natur aufweisenden Fugen-Füllmassen, die zementhaltige Putz-Trägermassen selbst, die Vorstriche und Putze sind üblicherweise vorteilhaft kunstharzgebunden, wobei Dispersionen auf Basis von Acrylaten, besonders Styrol-Acrylat-Dispersionen besonders bevorzugt sind. Die als Haftbrücken und Dehnungsausgleich fungierenden Fugen-Füllungskleber und Grundmassen der Putz-Trägerschicht sind an sich handelsüblich - was aus wirtschaftlichen Gründen besonders vorteilhaft ist - und enthalten neben den Copolymerisaten beispielsweise Mineralstoffe, wie Kalk, Magnesium-Aluminium-Silikate, Quarzmehl, aber auch Streckmittel, wie Zellulosederivate zur Konsistenzeinstellung. Gehalte an Zementklinkern oder Zement stellen eine Hilfe bei der Alkalisch-Stellung einerseits dar und sind anderseits zur adsorbierenden Reaktion physikalischer und chemischer Natur mit Wasser fähig.

Es hat sich gezeigt, daß es im Sinne der Haftung des obenbeschriebenen Putz-Trägers vorteilhaft ist, wenn die Verkleidungselemente mit Aluminium oder Eisen, das vorzugsweise durch Zink korrosionsgeschützt ist, gebildet sind. Dabei sollen die zu verputzenden Oberflächen des Metalls von etwa Trennmittel-Charakter aufweisenden Substanzen, wie z.B. Schmutz, Staub, Fetten, Silikonen od.dgl., gesäubert sein.

Besonders hervorzuhebender Vorteil ist weiters, daß mit der Erfindung auch ein nachträgliches Versehen von schon bestehenden, durch einen Fugenraster getrennte Fassaden-Elemente aufweisenden Verkleidungen möglich geworden ist.

Es wurde gefunden, daß das Fugendehnverhalten der Fugenfüll- und der Träger-Masse unerwartet günstig und damit die Rißanfälligkeit des Deckputzes selbst bei extremen Temperaturwechseln auf der Sonneneinstrahlung ausgesetzten Verkleidungsflächen äußerst gering zu halten ist, wenn die neuartige Magerung der kunstharzgebundenen Fugen-Füllmasse mit Zement erfolgt.

Es hat sich darüber hinaus weiters gezeigt, daß die ausgehärtete Fugen-Füllmasse, da sie haftend mit den Verkleidungselementen verbunden ist, etwa eine Art rasterförmigen Versteifungs-Rahmen bildet, der die Strukturfestigkeit der Verkleidung erhöht und somit eine besonders solide Putzgrundlage bildet.

Im Sinne der Erhaltung einer möglichst hohen Rißfestigkeit des Putzes auch bei Vibrationen und Erschütterungen ausgesetzten Bauwerken kann es günstig sein, dafür Sorge zu tragen, daß die Fugen-Füllmasse dehnungsausgleichs-elastisch bzw. -elastoplastisch ausgebildet ist.

Wenn die mit den Verkleidungs-Elementen und der Außenseite der Fugen-Füllmasse - bevorzugt integral - festhaftend verbundene Putz-Trägerschicht mit einer zumindest teilweise ausgehärteten, kunstharzgebundenen Trägermasse gebildet ist, läßt sich ein besonders inniger innerer Verbund zwischen Armierungs-Netz und Kunstharz-Zement-Matrix erreichen, der ein Lösen der Vlies- oder Gewebe-Fasern von der Matrix mit Sicherheit hintanhält. Sichergestellt ist neben dem Materialschluß zwischen den Einzel-Elementen und der Träger-Schicht auch der die Strukturfestigkeit erhöhende Verbund der flächigen Träger-Schicht mit der Fugen-Füllung.

Für den genannten Verbund besonders vorteilhaft ist es, wenn die PutzTrägermasse auf Basis von Acrylharzen gebildet ist.

Verrottungssicherheit, optimaler innerer Verbund und hohe Lebensdauer des Putz-Untergrundes mit hoher mechanischer Ausgleichswirksamkeit lassen sich bei der neuen Verkleidung erzielen, wenn die mit den Verkleidungs-Elementen und der Außenseite der Fugen-Füllmasse haftend verbundene Träger-Schicht mit einem in sie eingebetteten Armierungs-Vlies auf Basis von Kunst(stoff)-Fasern, vorzugsweise einem Polyester-Cellulose-Vlies mit Lochprägung und/oder einem Armierungs-Gitter bzw. -Gewebe auf Basis von Mineral-, bevorzugt Glas-Faser, vorzugsweise mit Vinylharz-Appretur, gebildet ist.

Ein optimales Verhältnis zwischen Armierung und sie umgebender Putzträger-Matrix ist, wie gefunden wurde, in vorteilhafter Weise ermöglicht, wenn das Armierungs-Gitter bzw. -Gewebe eine Maschenweite zwischen 2 mm und 6 cm, insbesondere von etwa 1 bis etwa 4 cm, aufweist.

Wenn dafür Sorge getragen ist, wenn das Vlies und/oder Gitter bzw. Gewebe der Träger-Schicht im wesentlichen in waagrechten, einander um 8 - 12 cm, vorzugsweise um etwa 10 cm, überlappenden Bahnen angeordnet ist, wird ein streifenartiges Lösen des Putzes als Folge einer Desintegration der Putz-Untergrund-Bahnen mit Sicherheit vermieden. Die Breite der Bahnen kann z.B. 1 m betragen.

Eine Ausbildung innerer Risse als Folge von aufgrund eines zu hohen Materialschicht-Körpers auftretenden inneren Spannungen, kann in vorteilhafter Weise vermieden werden, wenn die Träger-Schicht insgesamt eine Dicke von 0,05 bis 0,5 cm aufweist.

Eine die Ästhetik des Aussehens begünstigende Variante der neuen Verkleidung besteht darin, die Vorstrich-Schicht zwischen Träger-Schicht und äußerer Deck-, insbesondere Putz-Schicht, mit einer zumindest teilweise ausgehärteten, auf den jeweiligen Farbton der Deck-, insbesondere Putz-Schicht abgestimmt getönten bzw. pigmentierten, bevorzugt kunstharzgebundenen, Vorstrich-Masse zu bilden.

Schließlich ist im Rahmen der Erfindung eine Verkleidung bevorzugt, bei welcher die Deckschicht mit einem zumindest teilweise ausgehärteten, kunstharzgebundenen Strukturputz, bevorzugt mit 2 - 5 mm, vorzugsweise mit 2 - 3 mm Schichtdicke, gebildet ist.

Damit kann selbst bei Temperaturschocks die Ausbildung von sich später erweiternden, Korrosionsansatz fördernden Haar-Rissen verhindert werden.

Weiterer Gegenstand der Erfindung ist schließlich ein Verfahren zum Verkleiden von Bauwerken od.dgl., dessen wesentlichen Merkmale vom **Anspruch** 14 umrissen sind.

Arbeitsökonomisch und den Verbund festigend kann eine Arbeitsweise sein, die vorsieht, daß bei Einsatz von Fugen-Füllungspasten bzw. -klebern und Putz-Trägerpasten bzw. -klebern gleicher Zusammensetzung eine stabil haftende Ausfüllung der Vertiefungen, insbesondere Fugen, zwischen den Verkleidungs-Elementen und die ebenfalls haftfeste Beschichtung von deren Außenflächen, vorzugsweise durch Spachteln, gleichzeitig vorgenommen wird.

Nach diesen Verfahren hergestellte Verkleidungen in den verschiedenen, vorher im Detail beschriebenen Varianten, zeichnen sich durch hohe Haftfestigkeit und geringste Rißbildungsneigung bei extremen Temperatur-, Witterungs- und Erschütterungs-Bedingungen, hoher Atmosphärenfeuchte und durch Schlagfestigkeit aus und sind imstande, infolge ihrer hohen Anpassungsfähigkeit und Gestaltungs-Variationsbreite auch hohen ästhetischen Anforderungen zu genügen.

Anhand der Zeichnung einer speziellen Ausführungsform wird die Erfindung näher erläutert.

Es zeigt die Figur einen waagrechten Schnitt durch ein mit der neuen, flächenbündigen Putz-Verkleidung versehenes Mauerwerk.

Eine (Beton)wand 1 ist an ihrer Außenseite mit einer Dämm-Material-Schicht 4 überzogen, welche von in der Betonwand 1 angeordneten Befestigungselementen 3 durchdrungen ist, mit welchen als Trägerelement Einhängenasen 32 aufweisende, hier vertikal in Abstand voneinander angeordnete Trägerprofilleisten 31 montiert sind, in welche ihrerseits unter Ausbildung von (nicht sichtbaren) Hinterlüftungsräumen 5 Einzelprofil-Verkleidungs-Elemente 6 mit ihren Haupterstreckungsflächen parallel und im Abstand zur Betonwand 1 angeordnet eingehängt sind. Die einzelnen Verkleidungselemente 6 weisen an ihren Rändern gegebenenfalls formschlüssig ineinandergreifende und mit den Nasen 32 der Profilleiste 31 kooperierende Fortsätze 61 auf, wodurch zwischen den Elementen fugenartige Vertiefungen 62 gebildet sind.

Das neue Verkleidungs-System besteht im wesentlichen darin, daß die Fugen-Vertiefungen 62 bevorzugt haftend mit den von der Oberfläche abgesetzten, sich von dort nach innen erstreckenden Fortsatzteilen der Verkleidungs-Elemente 6 verbunden - mit ausgehärteter, bevorzugt zementhaltiger, kunststoffgebundener Fugen-Füllmasse 71 ausgefüllt, insbesondere ausgespachtelt, sind, welche nach außen hin im wesentlichen flächenbündig mit der Außenfläche 60 der Verkleidungs-Elemente 6 ausgebildet ist. Festhaftend vollflächig verbunden mit der solcherart gebildeten Verkleidungs-Oberfläche ist eine Träger-Schicht 70 die - in der gezeigten Ausführungsform mit einem in einer gehärteten Kunststoff-Trägermasse 73 eingebetteten Armierungs-Gewebe 72, z.B. auf Basis von Glasfasern, gebildet ist. Die Außenseite der Träger-Schicht 70 ist mit einer schichtübergangs-fördernden, haftvermittelnden, dünnen Schicht aus einer kunstharzgebundenen Vorstrichmasse 74 beschichtet, auf welcher schließlich eine Deck-Putz-Schicht 75 jeglicher Strukturart, Pigmentierung und Füllung angeordnet ist, die vorteilhaft mit einer kunstharzenthaltenden Putzmasse gebildet ist.

Unter "haftend" wird hier eine Verbindung verstanden, die ein dauerhaftes Anhaften bzw. eine dauernde Verklebung oder eine ähnlich gute Materialverbindung ergibt.

Beispiel:
Putzbeschichtung mit der internen Bezeichnung "AK":
Untergrund: Aluminium-Siding-Paneele:
Applizierung des Fassadensystems:
Auf die schalglatte Fläche einer Betonplatte mit den Abmessungen Länge x Breite x Dicke = 400 cm x 250 cm x 10 cm mit einer mittig angeordneten Ausnehmung (80cm x 80cm) wurden "SLAVONIA"-Haltewinkel mittels Schlagdübeln MSD - 6 x 50 montiert.
Anschließend wurden über diesen Haltewinkelraster Mineralfaserplatten FDPL-5 mit horizontaler Längsachse geschoben, welche in den Drittelpunkten mit Dämmstoff-Tellerdübeln befestigt wurden.
Danach wurden Modulleisten in den Haltewinkeln ausgerichtet und bei jedem Haltewinkel mit 2 Stk.Bohrschrauben 4,8 x 13 befestigt.
In die Modulleisten wurden von unten beginnend die Planum-Normalprofile eingehängt, wobei das oberste Profil mit Hohlspannieten gegen Aushängen gesichert wurde.
Auf der oberen Hälfte der Prüfwandfläche kam die zementhaltige Putz-Trägerpaste zur Anwendung, in welche ein Armierungsvlies eingebettet wurde.
Danach wurde die gesamte Prüffläche mit Vorstrich eingestrichen und der Deckputz aufgebracht, wie oben beschrieben.
Eingesetzte Komponenten der Putzverkleidung
Putz-Trägerkleber (=Fugenmasse):
Pastöser, kunstharzgebundender Spezialkleber, dem vor Verarbeitung 10% PZ 275 zugesetzt werden. Für Verarbeitung mit der Kelle.
Armierungsgewebe:
Mineral-, insbesondere Glasfasergewebe mit PVC-Appretur, Maschenweite ca. 4 x 4 mm.
Vorstrich:
Üigmentierter, kunstharzgebundener Voranstrich als Grundierung.
Deckputz:
Kunstharzgebundener Strukturputz, in 2 bis 3 mm Schichtdicke und verschiedenen Strukturen und Farbtönen.
Verarbeitung und Auftrag der Komponenten:
Der zu beschichtende Metalluntergrund muß trocken, sauber und frei von trennenden Substanzen sein. Dem Putz-Trägerkleber werden 10% PZ 275 (Portlandzement) zugegeben und das Gemenge wurde mit einem Rührwerk sorgfältig gemischt. Die so zubereitete Träger-Paste wurde mit rostfreier Stahlglättkelle jeweils in Bahnenbreite des Armierungsgewebes (1,0 m) aufgezogen, das Armierungsgewebe eingebettet und die Fläche so überspachtelt, daß das Gewebe voll abgedeckt ist. Das Armierungsgewebe wurde im Stoßbereich 10 cm überlappend und waagrecht verlegt.

Gröbere Vertiefungen, insbesondere im Fugenbereich der Metall-ElementeStöße waren schon vorher mit Putz-Trägerkleber (mit 10% PZ 275-Zusatz) plan vorgespachtelt worden.

Nach guter Durchtrocknung der Träger-Klebermasse (frühestens 12 h nach Aufbringung) wurde die Vorstrichmasse zu ca. 10% mit Wasser verdünnt, abgetönt auf den Farbton der nachfolgenden Putzbeschichtung, mit Bürste oder Roller aufgebracht.

Nach einer Trocken- und Aushärtezeit von mindestens 12 h (je nach Witterung) wurde der Deckputz aufgebracht.

Dieser Deckputz wurde mit ca. 3 - 5% Wasser auf glättkellengerechte Konsistenz eingestellt und mit einer rostfreien Stahlglättkelle aufgezogen, dann in Kornstärke (etwa 3 mm) abgezogen und noch im nassen Zustand mit einer Kunststoffglättkelle strukturiert bzw. abgescheibt.

Auch hier wurde zur Vermeidung von Ansätzen eine genügend große Anzahl von Handwerkern eingesetzt, sodaß immer naß in naß innerhalb einer geschlossenen Fläche gearbeitet wurde.

Es wurden allgemeine Arbeitsbedingungen eingehalten, bei welchen pralle Sonne oder Regeneinwirkung sowie Frost vermieden wurden. Die Verarbeitungs- und Untergrundtemperatur betrug zumindest +7°C.

Der Verbrauch:
- Armierungskleber: ca. 2,5 kg/m²
- Armierungsgewebe: ca. 1,15 m²/m²
- Vorstrich: ca. 0,20 kg/m²
- Deckputz: ca. 2,8 bis 3,5 kg/m² je nach Struktur

Alle Produkte waren kühl, jedoch frostfrei gelagert und angebrochene Gebinde gut verschlossen gehalten worden.

Der Einbau der Prüfwand in die Großwitterungsanlage erfolgte am 4.1.1990. Mit der Bestrahlung der Deckschichte mit +45°C wurde am 8.1.1990 der Bewitterungsversuch begonnen.

Am 25.1.1990 wurde die Deckschicht-Temperatur auf ca. +50°C, am 29.1.1990 auf ca.+55°C und am 2.2.1990 auf ca. +60°C für die Bestrahlungsphase erhöht. Am 7.2.1990 war der Bewitterungsversuch beendet.
Prüfung und Ergebnisse:
Es erfolgten die folgenden Versuche und Prüfungen wie unten angegeben, wobei die obere Hälfte der beschriebenen, etwa 10 m³ umfassenden VersuchsVerkleidung mit der zementhältigen "AK" versehen worden war.

Die Prüfung der Kondenswasserbelastung erfolgte gemäß DIN 50017 bei +40°C über einen Zeitraum von 20 Tagen. Sie wurde an ungealterten und an, durch siebentägige Lagerung bei +70°C, also äußerst extrem künstlich gealterten Proben, durchgeführt. Die Prüfbleche wurden visuell beurteilt und es wurde eine Gitterschnittprüfung gemäß DIN 53 151 bei einem Schnittabstand von 3 mm durchgeführt.
Prüfung und Ergebnisse:
Großbewitterungsversuch:

101 Prüfzyklen mit 2,5 h Bestrahlungsphase (+45°C) und 1,5 h Abkühlphase mit Berieselung des Putzes mit geschlossenem Wasserfilm (9,8 - 10,8°C).

24 Prüfzyklen mit 2,5 h Bestrahlungsphase (+50°C) und 1,5 h Abkühlphase, wie oben beschrieben.

23 Prüfzyklen mit 2,5 h Bestrahlungsphase (+55°C) und 1,5 h Abkühlphase, wie oben beschrieben.

30 Prüfzyklen mit 2,5 h Bestrahlungsphase (+60°C) und 1,5 h Abkühlphase, wie oben beschrieben.
Prüfungen während des Bewitterungsversuches:
augenscheinliche Beobachtungen
Messung der thermisch bedingten Längenänderungen des Fassadensystems
Prüfungen nach Abschluß des Bewitterungsversuches:
augenscheinliche Beobachtungen
Wasseraufnahme und Frostbeständigkeit der Deckschichte
Haftzugversuch
Schlagversuch
Zugversuche zur Ermittlung der Rißdehnung
Bestimmung der Dehnfähigkeit der Deckschichte im Bereich der Planum-Profil-Fugen
Allgemeines:

Der obenangegebene Bewitterungszyklus entspricht der in kontinentalem Klima auftretenden maximalen thermischen Belastung von Deckschichten mit grauem Farbton. Mit einem Bewitterungszyklus (Δt = 35 - 50°C bei schockartiger Abkühlung der Deckschichte) wird die Rißsicherheit bzw. Rißneigung eines Verputzsystems auf dem jeweiligen Putzuntergrund untersucht.

Der Prüfstand besteht aus einem Prüfrahmen, in den die "Prüfwand" stehend eingebaut wird und einer mit dem Prüfrahmen verbundenen Beregnungsvorrichtung, die einen geschlossenen Wasserfilm über die Prüffläche ermöglicht.

Die Temperaturbelastung der Prüffläche erfolgt durch IR-Strahler, Tilbereiche der Prüffläche wurden mit einer transportablen und höhenverstellbaren Kühlvorrichtung gefrostet. Die zeitliche Regelung der Temperaturbelastung und der Beregnung erfolgte automatisch.
Prüfungen während des Bewitterungsversuches:

Augenscheinliche Beobachtungen:
Temperaturmessungen:

Die Temperaturänderungen während der Bewitterungszyklen wurden mit Thermoelementen (Typ K,Nr.Cr-Ni) und einem Meßverstärker auf +0.1°C genau gemessen.
Längenmessungen:
Längemessungen über die gesamte Länge der Prüfwand:

Die thermisch bedingten Längenänderungen des Fassadensystems wurden über die gesamte Länge der Prüfwand gemessen. Sie wurden in der Ebene der Profile mittels Feinmeßuhren (Meßgenauigkeit 0,01 mm) bestimmt.
Längenmessungen in der Prüfwandfläche in der Deckschichte in vertikaler und horizontaler Richtung:

Die Messung der thermisch bedingten Längenänderungen erfolgte über eine Meßlänge von 250 mm mittels Huggenberger-Setzdehnmeßgerät (Genauigkeit 0,001 mm).

Die Messungen über die gesamte Länge der Prüfwand und über 250 mm lange Meßstrecken erfolgten jeweils vor Ende einer Bewitterungsphase.
Prüfungen nach Abschluß des Bewitterungsversuches:
Augenscheinliche Beobachtungen:
Wasseraufnahme und Frostbeständigkeit der Deckschichte:

Parallel zur Prüfwandherstellung wurde das Putzsystem auch auf Polystyrolplatten appliziert. Aus diesen Platten wurden je zwei quadratische Proben mit 20 cm Kantenlänge geschnitten.

Die Proben wurden an Seitenflächen, Rückseiten und 5 mm weit in die verputzte Fläche hinein mit einer Epoxidharzbeschichtung abgedichtet. Nach dem Erhärten wurden die Proben mit der verputzten Fläche 5 mm tief in destilliertes Wasser zur Ermittlung der Wasseraufnahme gelegt. Die Wasseraufnahme wurde stündlich bis 8 h und nach 24 h bestimmt.

Nach Abschluß der Bestimmung der Wasseraufnahme wurden die Proben 25 Frost-Tauwechselzyklen unterworfen.

Ein Frost-Tauwechselzyklus umfaßte eine 16 h Lagerung im Wasserbad (+20°C) und eine anschließende Lagerung im Temperaturschrank bei -20°C.
Haftzugversuche:
Untersucht wurden
- der Verbund der beiden Deckschichtesysteme mit Polystyrol-Partikelschaumstoff, an den Proben, an denen vorher die Wasseraufnahme und die Frostbeständigkeit ermittelt wurde (Nullversuch)
- der Verbund der beiden Deckschichtesysteme auf den Planum-Normal-Profilen. Zu diesem Zwecke wurden aus den Prüfflächen ca. 10 cm x 10 cm große Teilstücke, bestehend aus Planum-Normalprofilen und Putzsystemen, entnommen.

Auf die Deckschichten und Putzuntergründe wurden Haftzuganker aus Stahl (10 cm Kantenlänge) mit Epoxidkleber aufgeklebt. Nach dem Erhärten des Klebers wurden die Deckschichten entlang der Kanten der Haftzuganker bis zum Putzuntergrund eingeschnitten.

Die Haftzugfestigkeit wurde in einer 20 kN-Universalprüfmaschine (Mohr & Federhaff) Meßbereich 0 bis 20 kN, Güteklasse I, unter Zwischenschaltung eines doppelten Kugelgelenks ermittelt.
Schlagversuch:

An einigen der Bewitterung ausgesetzten Stellen der Deckschichte wurden Schlagversuche (Kugeldurchmesser 41 mm) zur Ermittlung der aufnehmbaren Schlagenergie durchgeführt.
Zugversuche zur Ermittlung der Rißdehnung der Deckschichte:

Für die Durchführung der Zugversuche wurden eigene Proben angefertigt. Dazu wurde das Putzsystem auf Polystyrol-Partikelschaumstoffplatten appliziert. Nach ausreichender Erhärtung von mehr als 28 Tagen wurden die Proben auf 380mm x 50mm zugeschnitten und der Partikelschaumstoff abgelöst.

Die Bereiche der Zugproben, die im Einbauzustand in den Zugprüfmaschinen in den Spannbacken liegen, wurden beidseitig mit einem selbstverlaufenden Zweikomponenten-Epoxidharzkleber derart vergossen, daß eine freie Einspannlänge von 200 mm übrig blieb.

Die Proben lagerten bis zur Prüfung bei Normalklima 20/65. Die Prüfung wurde in einer 20 kN-Zugprüfmaschine (Walter & Bai), Meßbereich 0 bis 2 kN, durchgeführt.

Die Dehnungsmessung erfolgte mittels doppeltem, elektronischem Aufsetzdehnungsmesser HEM-DD1 mit einer Meßlänge von 100 mm.
Bestimmung der Dehnfähigkeit im Bereich der Planum-Profil-Fugen:

Für die Prüfung wurden 4 Stk. 50 mm breite Proben aus der Prüfwand herausgeschnitten. Die Proben waren senkrecht verlaufend, reichten über die Planum-Profil-Fugen und wurden durch Aufkleben von 5 mm dicken Stahlstreifen auf der Innenseite des Fassadensystems gegen Dehnungsverformung verstärkt.

Die Stahlstreifen reichten bis knapp an den Fugen- oder Verhakungsbereich der Planum-Profile heran, wodurch es möglich war, die Verformung während einer Zugbelastung auf die Fugen- oder Verhakungsbereiche zu beschränken und zu messen.
Untersuchungsergebnisse nach Abschluß des Bewitterungsversuches:
Augenscheinliche Beobachtungen:

Nach Abschluß des Bewitterungsversuches konnten keine Risse in der Deckschichte und keine farblichen Veränderungen im Edelputz festgestellt werden.
Wasseraufnahme und Frostbeständigkeit der Deckschichte:
Kapillare Wasseraufnahme der Deckschichte:

Frostbeständigkeit der Deckschichte:

An den Proben des Putzsystems AK waren nach 25 Frost-Tauzyklen keinerlei Veränderungen erkennbar.
Haftzugversuch:

Die Untersuchung der Haftzugfestigkeit der Deckschichte auf PolystyrolPartikelschaumstoff im Anschluß an die Bestimmung der Wasseraufnahme und Frostbeständigkeit ergab:

Die Untersuchung der Haftzugfestigkeit an den nach dem Bewitterungsversuch entnommenen und nicht zusätzlich gefrosteten Proben ergab:

Schlagversuch:

Im bewitterten Bereich der Prüfwand wurde von der Deckschichte mehr als 7,25 Joule Schlagenergie aufgenommen, ohne daß es zu Rißbildung oder Ablösung der Deckschichte vom Putzgrund (Planum-Normalprofil) kam.
Zugfestigkeit:
An dem Putzsystem wurden im Zugversuch folgende Werte ermittelt: Putzbeschichtung AK:

Dehnfähigkeit im Bereich der Planum-Profil-Fugen:

Probe Nr.3: (Putzsystem AK, mit Überdeckungsstoß der Armierung):

Bei einer Zugbelastung von 3583 N entstand im Putzsystem ein Trennbruch über der Fuge bei einer Dehnung von ca, 1,5 mm. An einem Profilschenkel kam es zu einem Adhäsionsversagen der Deckschichte vom Blechprofil.
Probe Nr. 4 (Putzsystem AK):

Der Bruch trat bei einer Zugbelastung von 1951 N und einer Dehnung von 0,83 mm ein. Es konnte ein Öffnen der Fuge mit der Ablösung der Spachtelung beobachtet werden.
Untersuchungsergebnisse während des Bewitterungsversuches:

Während der gesamten Prüfdauer über 178 Prüfzyklen blieb die Deckschichte auch bei der höchsten den Untersuchungen zugrundegelegten Temperaturdifferenz von Δ t = 52°C vollkommen rißfrei und das System schadfrei.

Die Messung der Längenänderung des Putzträgersystems (Planum-Normprofil + Deckputz) in der Ebene des Profilbleches über die gesamte Prüfwandlänge von 400 cm betrug für die maximale den Untersuchungen zugrundegelegte Temperaturdifferenz von 55°C ca. 0,36%).

Die in der Deckputzoberfläche gemessenen Längenänderungen über eine Meßstrecke von 250 mm ergaben für eine Temperaturdifferenz von ca. 55°C folgende Werte:
Deckschichte AK:

Untersuchungsergebnisse nach Abschluß des Bewitterungsversuches:

Die bereits während des Bewitterungsversuches gemachten Beobachtungen der Rißfreiheit des Dünnputzes, auch für eine Temperaturdifferenz von ca. 52°C bestätigten sich auch nach Abschluß der insgesamt 178 Prüfzyklen.

Der Putzaufbau nahm nach Abschluß des Bewitterungsversuches nach 8 h 299 g/m² und nach 24 h 440 g/m² Wasser kappilar auf.

Die im Anschluß an die Wasseraufnahme durchgeführte Untersuchung der Frostbeständigkeit der Putzbeschichtung AK verlief absolut schadfrei.

Eine Untersuchung des Verbundes der Deckschichte mit Polystyrol-Partikelschaumstoffplatten der Produktart EPS-F im Anschluß an die Bestimmung der Wasseraufnahme ergab Haftzugfestigkeitswerte von 0,226 N/mm².

Die Haftzugfestigkeitswerte der Proben aus der Prüffläche betrugen 1,121 N/mm².

Es trat keine Ablösung von den Planum-Normalprofilen ein.

Das Putzsystem nimmt mehr als 7,25 Joule Schlagenergie auf, ohne daß es zu Rißbildungen im Putz oder zu Putzabplatzungen kommt. Bei 7,25 Joule Schlagenergie verblieben Kalotteneindrücke mit einer Kalottentiefe von ca. 1 mm.

Die wie beschrieben großflächig ausgeführte Dünnputzbeschichtung der verzinkten Planum-Normalprofile des hinterlüfteten Fassadensystems ergab im Großbewitterungsversuch auch für die den Untersuchungen zugrundegelete größte Temperaturdifferenz von Δ 7 ≈ 55°C eine auch an den horizontalen Stößen der Profile vollkommen rißfreie, optisch einwandfreie Fassadenhaut.

Es zeigte also die Putzbeschichtung AK eine etwas höhere Belastbarkeit als eine zementfreie Beschichtung AP gemäß den folgenden Vergleichsbeispielen.

Vergleichs-Beispiel:
a) Putzbeschichtung mit der internen Bezeichnung "AP"
ai) Untergrund: Aluminium-Siding-Paneele

Eingesetzte Komponenten der Putzverkleidung:

Putz-Trägerpaste:
Pastöser, kunstharzgebundener Spezialkleber. Für Verarbeitung mit der Rolle, zementfrei, verarbeitungsfertig.

Armierungsvlies:
Polyester-Cellulosevlies mit Lochprägung

Vorstrich:
Pigmentierter, kunstharzgebundener Voranstrich als Grundierung.

Deckputz:
Kunstharzgebundener Strukturputz, in 2 bis 3 mm Schichtdicke und verschiedenen Strukturen und Farbtönen.

Verarbeitung mit Auftragung der Komponenten:

Die zu beschichtenden, mit Fugen aneinandergrenzenden Fasadenplatten mit den Maßen 500 mm mal 1000 mm wurden von haftvermindernden Substanzen befreit, gesäubert und getrocknet. Dann wird die Putzträgerpaste unverdünnt mit dem Roller in Bahnenbreite (1 m) des verwendeten Armierungsvlieses aufgetragen, dann das Armierungsvlies auf Basis von Mineralwolle eingebettet und mit rostfreier Stahlglattkelle abgespachtelt.

Das Armierungsvlies wird im Stoßbereich etwa 10 cm überlappend und vorzugsweise waagrecht verlegt.

Gröbere Vertiefungen (insbesondere im Fugenbereich der Metallelementstöße) werden mit der Trägerpaste, die hier gleichzeitig Fugenfüllung ist, plangespachtelt.

Nach guter Durchtrocknung der Träger- und Füllpaste auf den Oberflächen der Verkleidungs-Elemente und in deren Fugen (je nach Witterung, jedoch frühestens 12 h nach Aufbringung) wird ein Vorstrich, zu etwa 10% mit Wasser verdünnt, abgetönt auf den Farbton der nachfolgenden Putzbeschichtung, mit Bürste oder Roller aufgebracht. Nach einer Trockenzeit von mindestens 12 h (je nach Witterung) wird dann der Deckputz aufgebracht.

Die Deckputzmasse wird mit etwa 3 - 5% Wasser auf glättkellengerechte Konsistenz eingestellt und mit einer rostfreien Stahlglättkelle aufgezogen, in Kornstärke abgezogen und noch im nassen Zustand mit einer Kunststoffglättkelle strukturiert bzw. abgescheibt.

Zur Vermeidung von Ansätzen ist es vorteilhaft, eine genügende Anzahl von Handwerkern einzusetzen, sodaß immer naß in naß innerhalb einer schließlich geschlossenen Fläche gearbeitet wird.

Beim zu verarbeitenden Material wurde immer auf identische ProduktionsChargen-Nummern geachtet.

Es wurden allgemein Verarbeitungsbedingungen eingehalten, welche insbesondere eine Arbeit in praller Sonne oder unter Regeneinwirkung und auch Frostgefahr vermeiden, also insbesondere Verarbeitungs- und Untergrundtemperaturen von mindestens +7°C angestrebt.

Der Verbrauch:
- Armierungspaste: ca. 2,0 kg/m²
- Armierungsvlies: ca. 1,15 m²/m²
- Vorstrich: ca. 0,20 kg/m²
- Deckputz: ca. 2,8 bis 3,5 kg/m² je nach Struktur

Alle Produkte wurden kühl, jedoch frostfrei, gelagert und angebrochene Gebinde wurden gut verschlossen gehalten.

Die Ergebnisse der Haftzugfestigkeitsprüfung sind folgende:

Die Ermittlung der Haftzugfestigkeit nach unterschiedlichen Vorlagerungsbedingungen ergab, daß thermisch gealtegeringere Zugfestigkeitswerte aufweisen, als unbeanspruchte und durch Frost-Tauwechsel beanspruchte Proben. In allen Fällen trat eine Ablösung nur in der Beschichtung auf, sodaß die tatsächliche Haftfestigkeit der Beschichtung auf dem Untergrund jedenfalls höher liegt als die festgestellten Haftzugfestigkeiten.

Die Dehnbarkeit der Beschichtung wirkt zwar eher gering, jedoch war selbst nach künstlicher Wärmealterung keine signifikante Verringerung des Dehnungsverhaltens festzustellen. Eine Prüfung auf Beanspruchung durch Kondenswasser ergab keinerlei haftungsbeeinträchtigende Veränderung an der Beschichtung.

Untersuchungsergebnisse während des Bewitterungsversuches:

Augenscheinliche Beobachtungen:

Während des Bewitterungsversuches traten keine Risse in der Deckschichte und keine farblichen Veränderungen im Edelputz auf.

Untersuchungsergebnisse nach Abschluß des Bewitterungsversuches:

Augenscheinliche Beobachtungen:

Nach Abschluß des Bewitterungsversuches konnten keine Risse in der Deckschichte und keine farblichen Veränderungen im Edelputz festgestellt werden.

Wasseraufnahme und Frostbeständigkeit der Deckschichte: Kapillare Wasseraufnahme der Deckschichte:

Frostbeständigkeit der Deckschichte:

An einer einzigen Probe des Putzsystems AP begann sich nach ca. 18 FrostTauzyklen eine Blase zu bilden. Nach dem Aufschneiden der SchadStelle wurde eine Trennung in der Ebene des Armierungsvlieses festgestellt. Es zeigte sich, daß dieser Armierungsvliesbereich von der Putzträgerpaste nicht durchtränkt war. In den übrigen Flächenbereichen waren nach 25 Frost-Tauzyklen keine Veränderungen erkennbar.

Haftzugversuch:

Die Untersuchung der Haftzugfestigkeit der Deckschichte auf PolystyrolPartikelschaumstoff im Anschluß an die Bestimmung der Wasseraufnahme und Frostbeständigkeit ergab:

Die Untersuchung der Haftzugfestigkeit an den nach dem Bewitterungsversuch entnommenen und nicht zusätzlich gefrosteten Proben ergab:

Schlagversuch:

Im bewitterten Bereich der Prüfwand wurde von der Deckschichte mehr als 7,25 Joule Schlagenergie aufgenommen, ohne daß es zu Rißbildung oder Ablösung der Deckschichte vom Putzgrund (Planum-Normalprofil) kam.

Zugfestigkeit:

An dem Putzsystem wurden im Zugversuch folgende Werte ermittelt:
Putzbeschichtung AP:

Dehnfähigkeit im Bereich der Planum-Profil-Fugen:
Vergleichs-Probe Nr.7 (Putzsystem AP):

Bei einer Zugbelastung von 300 N begann im Fugenbereich eine Ablösung der Putz-Trägermasse. Der Bruch trat bei einer Belastung von 770 N und einer Dehnung von 1,28 mm ein.
Vergleichsprobe Nr. 8 (Putzsystem AP):

Bei einer Zugbelastung von ca. 300 N begann im Fugenbereich eine Ablösung der Trägermasse. Der Bruch trat bei einer Belastung von 614 N und einer Dehnung von 1,30 mm ein.

Untersuchungsergebnisse während des Bewitterungsversuches:

Während der gesamten Prüfdauer über 178 Prüfzyklen blieb die Deckschichte im wesentlichen rißfrei und das System schadfrei.

Die Messung der Längenänderung des Putzträgersystems (Planum-Normprofil + Deckputz) in der Ebene des Profilbleches über die gesamte Prüfwandlänge von 400 cm betrug für die maximale den Untersuchungen zugrundegelegte Temperaturdifferenz von 55°C ca. 0,36%.

Die in der Deckputzoberfläche gemessenen Längenänderungen über eine Meßstrecke von 250 mm ergaben für eine Temperaturdifferenz von ca. 55°C folgende Werte:

Deckschichte AP:

Untersuchungsergebnisse nach Abschluß des Bewitterungsversuches:

Die bereits während des Bewitterungsversuches gemachten Beobachtungen der Rißfreiheit des Dünnputzes bestätigen sich auch nach Abschluß der insgesamt 178 Prüfzyklen.

Der Putzaufbau nahm nach Abschluß des Bewitterungsversuches nach 8 h 343 g/m² und nach 24 h 526 g/m² Wasser kapillar auf.

Beim Putzsystem AP bildete sich nach 18 Frost-Tauwechseln eine Blase, die sich vergrößerte. Nach Untersuchung der Schadstelle zeigte sich, daß das Armierungsvlies von der Trägerpaste nicht durchtränkt war, die restliche Fläche wies keine sichtbare Schadstelle auf.

Eine Untersuchung des Verbundes der Deckschichte mit Polystyrol-Partikelschaumstoffplatten der Produktart EPS-F im Anschluß an die Bestimmung der Wasseraufnahme ergab Haftzugfestigkeitswerte von 0,154 N/mm².

Der Haftzugsfestigkeitswert an den aus der Prüffläche entnommenen Proben betrug 0,807 N/mm².

Es trat keine Ablösung von den Planum-Normalprofilen ein.

Das Putzsystem nimmt mehr als 7,25 Joule Schlagenergie auf, ohne daß es zu sichtbaren Rißbildungen im Putz oder zu Putzabplatzungen kommt. Bei 7,25 Joule Schlagenergie verblieben Kalotteneindrücke mit einer Kalottentiefe von ca. 1 mm.

Die wie beschrieben großflächig ausgeführte Dünnputzbeschichtung der verzinkten Planum-Normalprofile des hinterlüfteten Fassadensystems ergab im Großbewitterungsversuch auch für die den Untersuchungen zugrundegelegten größte Temperaturdifferenz von _t 55°C eine auch an den horizontalen Stößen der Profile optisch rißfreie, Fassadenhaut.

Hinweise auf die eingesetzten Produkte:

Es wurden bei den Beispielen Produkte der im folgenden zusammengefaßten Namen bzw. handelsnamen eingesetzt:

## Patentansprüche

1. Verkleidung bzw. Fassaden-Verkleidung für Bauwerke od.dgl., mit einer Mehrzahl von einzelnen, an ein innenliegendes, freies oder mit einer Dämm- und/oder Isolierschicht (4) flächig überzogenes Tragwerk (1) über Befestigungs- und/oder Trägerelemente (3,31,32) an dasselbe gebundenen, neben- und/oder übereinander - isoliert voneinander oder miteinander durch Formschluß verbunden - angeordneten, zwischen einander Vertiefungen bzw. Fugen (62) aufweisenden, mit einer Außen-Beschichtung versehenen Verkleidungselementen (6), wobei in die genannten Vertiefungen bzw. Fugen (62) zwischen den Verkleidungselementen (6) eine, mit deren Außenfläche (60) im wesentlichen flächenbündig gestaltete, Fugendichtung (71) eingebracht ist, und die Verkleidungselemente (6) und die Fugendichtung (71) mit ihren nach außen weisenden Flächen (60) mit einer Träger-Schicht (70) verbunden sind, in welche zumindest im Bereich der Fugen (62) eine Armierung (72) eingebettet ist und an welche Träger-Schicht (70) eine äußere Deck- bzw. Putzschicht (75), gebunden ist, dadurch gekennzeichnet, daß die mit einem metallischen Werkstoff gebildeten Verkleidungselemente (6) und die in die Vertiefungen bzw. Fugen (62) zwischen denselben eingebrachte oder eingespachtelte Fugen-Füllmasse vollflächig mit ihren nach außen weisenden Flächen mit der Träger-Schicht (70) mit in sie gebettetem Armierungs-Vlies oder -Gitter oder -Gewebe (72) verbunden ist, an welche Träger-Schicht (70) die äußere Deck- bzw. Putzschicht (75), gebunden ist, wobei die Fugen-Füllmasse (71) in den Vertiefungen bzw. Fugen (62) zwischen den Verkleidungs-Elementen (6) mit einem zumindest teilweise ausgehärteten, kunstharzgebundenen Kleber, vorzugsweise auf Basis von Acrylharzen, gebildet ist, in dessen Matrix, bezogen auf die Gesamtmasse, 5 - 15 Gew.-%, vorzugsweise 7 - 12 Gew.-%, Zement, vorzugsweise Portlandzement, verteilt sind.

2. Verkleidung nach Anspruch 1, dadurch gekennzeichnet, daß zwischen den nach außen weisenden Flächen (60) von Verkleidungselementen (6) sowie Fugenfüllungen (71) und der Trägerschicht (70) eine korrosionshemmende Grundierungs- bzw. Primerschicht angeordnet ist und/oder zwischen Trägerschicht (70) und Deck- bzw. Putzschicht (75) eine Haft- bzw. Vorstrichschicht (74) angeordnet ist.

3. Verkleidung nach Anspruch 1 oder 2, dadurch gekennzeichnet, daß die Verkleidungselemente (6) mit einem metallischen Werkstoff auf Basis von Aluminium oder Eisen gebildet sind.

4. Verkleidung nach einem der Ansprüche 1 bis 3, dadurch gekennzeichnet, daß die Fugen-Füllmasse (71) dehnungsausgleichs-elastisch bzw. plasto-elastisch ausgebildet ist.

5. Verkleidung nach einem der Ansprüche 1 bis 4, dadurch gekennzeichnet, daß die mit den Verkleidungs-Elementen (6) und der Außenseite der Fugen-Füllmasse (71) integral verbundene Träger-Schicht (70) mit einer zumindest teilweise ausgehärteten, kunstharzgebundenen Träger-Schichtmasse (73) gebildet ist.

6. Verkleidung nach einem der Ansprüche 1 bis 4, dadurch gekennzeichnet, daß die Trägerschicht (70) die gleiche Zusammensetzung aufweist wie die Fugenfüllmasse (71).

7. Verkleidung nach Anspruch 5 oder 6, dadurch gekennzeichnet, daß die Träger-Schichtmasse (73) auf Basis von Acrylatharzen gebildet ist.

8. Verkleidung nach einem der Ansprüche 1 bis 7, dadurch gekennzeichnet, daß die mit den Verkleidungs-Elementen (6) und der Außenseite der Fugen-Füllmasse (71) verbundene Träger-Schicht (70) mit einem in sie gebetteten Armierungs-Vlies (72) auf Basis von Kunst(stoff)-Fasern, vorzugsweise einem Polyester-Cellulose-Vlies mit Lochprägung oder einem Armierungs-Gitter oder -Gewebe auf Basis von Mineral-, oder Glas-Fasern, das eine Vinylharz-Appretur aufweisen kann, gebildet ist.

9. Verkleidung nach Anspruch 8, dadurch gekennzeichnet, daß das Armierungs-Gitter oder -Gewebe (72) eine Maschenweite zwischen 2 mm und 6 cm, insbesondere von 1 bis 4 cm, aufweist.

10. Verkleidung nach Anspruch 8 oder 9, dadurch gekennzeichnet, daß das Vlies oder Gitter oder Gewebe (72) der Träger-Schicht (70) im wesentlichen in waagrechten, einander um 8 - 12 cm überlappenden Bahnen angeordnet ist.

11. Verkleidung nach einem der Ansprüche 1 bis 10, dadurch gekennzeichnet, daß die Träger-Schicht (70) insgesamt eine Dicke von 0,05 bis 0,5 cm aufweist.

12. Verkleidung nach einem der Ansprüche 1 bis 11, dadurch gekennzeichnet, daß die Vorstrich-Schicht (74) zwischen Träger-Schicht (70) und äußerer Deck- bzw. Putz-Schicht (75), mit einer zumindest teilweise ausgehärteten, auf den jeweiligen Farbton der Deck- bzw. Putz-Schicht (75) abgestimmt getönten bzw. pigmentierten, kunstharzgebundenen Vorstrich-Masse gebildet ist.

13. Verkleidung nach einem der Ansprüche 1 bis 12, dadurch gekennzeichnet, daß die Deckschicht (75) mit einem zumindest teilweise ausgehärteten, kunstharzgebundenen Strukturputz, bevorzugt mit 2 - 5 mm Schichtdicke, gebildet ist.

14. Verfahren zum Verkleiden von Bauwerken und deren Fassaden, wobei eine Mehrzahl von einzelnen, neben- und/oder übereinander, isoliert voneinander oder miteinander unter Formschluß verbunden angeordnete, zwischen einander Vertiefungen bzw. Fugen (62) aufweisende, mit einer Außenbeschichtung vesehene Verkleidungselemente (6) über Befestigungs- und/oder Trägezelemente (3,31,32) an ein innenliegendes freies oder mit einer Dämm- und/oder Isolier-Schicht (4) flächig überzogenes Tragwerk (1) gebunden werden, in den Fugen (62) zwischen den Verkleidungselementen (6) eine mit deren Außenflächen (60) im wesentlichen flächenbündig gestaltete Fugendichtung (71) angeordnet wird, an die Oberfläche (60) der Verkleidungselemente (6) eine Trägerschicht (70) gebunden und mit einer Armierung (72) versehen wird und darauf eine Deck- bzw. Putzschicht (75) aufgebracht wird, zur Herstellung von Verkleidungen nach einem der Ansprüche 1 bis 13, dadurch gekennzeichnet, daß in die genannten Vertiefungen (62) zwischen den einzelnen, mit einem metallischen Werkstoff gebildeten, an ihrer äußeren Fläche gereinigten, Verkleidungs-Elemente (6) eine sich mit denselben verbindende, aushärtbare, Fugen-Füllpaste (71) eingebracht und mit den Außenflächen (60) der Verkleidungs-Elemente (6) im wesentlichen flächenbündig gespachtelt wird, daß die Außen-Fläche (60) von Verkleidungs-Elementen (6) und Fugen-Füllpaste (71) nach eventuellem Vorerhärten - nach eventueller Aufbringung einer haftvermittelnden und korrosionshemmenden Grundierungs- bzw. Primer-Schicht - vollflächig mit einer aushärtbaren Träger-Schichtpaste (73) mit einem zumindest teilweise aushärtenden, kunstharzgebundenen Kleber, vorzugsweise auf Basis von Acrylharzen, in welchem bezogen auf die Gesamtmasse, 5 - 15 Gew.-%, vorzugsweise 7 - 12 Gew.-%, Zement, vorzugsweise Portlandzement, enthalten sind, beschichtet wird, in welche im noch pastösen Zustand ein flächiges, Einbettungs-Hilfsöffnungen aufweisendes, Armierungs-Vlies oder -Gitter oder -Gewebe (72) eingedrückt bzw. eingebettet wird, und daß schließlich auf die so gebildete Träger-Schicht (70) nach einem eventuellen Vorerhärten derselben und nach einem eventuellen Aufbringen einer haftvermittelnden Zwischen- bzw. Vorstrich-Schicht (74) ebenfalls im wesentlichen vollflächig die äußere Deck- bzw. Putz-Schicht (75), aufgebracht wird.

15. Verfahren nach Anspruch 12, dadurch gekennzeichnet, daß bei Einsatz von Fugen-Füllpasten bzw. -klebern (71) und Träger-Schichtpasten bzw. -klebern gleicher Zusammensetzung die Ausfüllung bzw. Ausspachtelung der Vertiefungen bzw. Fugen (62) zwischen den Verkleidungs-Elementen und die Beschichtung bzw. Spachtelung von deren Außenflächen gleichzeitig vorgenommen werden.

## Claims

1. Cladding or façade cladding for constructions or the like, having a plurality of individual cladding elements (6) which are bonded by way of securing and/or bearer elements (3, 31, 32) to an internal support (1) which is free or is covered on its surface by a damping and/or insulating layer (4), which are arranged next to and/or above one another in a manner insulated from one another or connected to one another in form-fitting manner, which have between one another depressions or gaps (62) and which are provided with an outer coating, a joint seal (71) being introduced into the said depressions or gaps (62) between the cladding elements (6) and being formed substantially flush with the outer surface (60) thereof, and the cladding elements (6) and the joint seal (71) being connected by means of their outwardly pointing surfaces (60) to a bearer layer (70) in which at least in the region of the gaps (62) a reinforcement (72) is embedded and an outer cover or plaster layer (75) being bonded to this bearer layer (70), characterized in that the cladding elements (6) formed using a metal material, and the joint filling composition which is introduced or trowelled into the depressions or gaps (62) between the said cladding elements, are connected over their entire surface by means of their outwardly pointing surfaces to the bearer layer (70) having a reinforcement fleece or mesh or fabric (72) embedded therein, the outer cover or plaster layer (75) being bonded to this bearer layer (70), the joint filling composition (71) in the depressions or gaps (62) between the cladding elements (6) being formed using an at least partially cured, synthetic resin bonded adhesive, preferably based on acrylic resins, in the matrix of which 5 - 15% by weight, preferably 7 - 12% by weight, of cement, preferably Portland cement, is distributed relative to the total mass.

2. Cladding according to Claim 1, characterized in that a corrosion-inhibiting primer layer is arranged between the outwardly pointing surfaces (60) of cladding elements (6) and joint fillers (71) and the bearer layer (70), and/or an adhesive or precoating layer (74) is arranged between the bearer layer (70) and the cover or plaster layer (75).

3. Cladding according to Claim 1 or 2, characterized in that the cladding elements (6) are formed using a metal material based on aluminium or iron.

4. Cladding according to one of Claims 1 to 3, characterized in that the joint filling composition (71) is made to be elastic in a manner compensating extension or plasto-elastic.

5. Cladding according to one of Claims 1 to 4, characterized in that the bearer layer (70), which is integrally connected to the cladding elements (6) and the outside of the joint filling composition (71), is formed using an at least partially cured, synthetic resin bonded bearer layer composition (73).

6. Cladding according to one of Claims 1 to 4, characterized in that the bearer layer (70) has the same formulation as the joint filling composition (71).

7. Cladding according to Claim 5 or 6, characterized in that the bearer layer composition (73) is formed on the basis of acrylate resins.

8. Cladding according to one of Claims 1 to 7, characterized in that the bearer layer (70) connected to the cladding elements (6) and the outside of the joint filling composition (71) is formed with a reinforcement fleece (72) embedded therein and based on synthetic (material) fibres, preferably a polyester cellulose fleece with perforations or a reinforcement mesh or fabric which is based on mineral or glass fibres and is capable of having a vinyl resin finish.

9. Cladding according to Claim 8, characterized in that the reinforcement mesh or fabric (72) has a mesh size of between 2 mm and 6 cm, in particular from 1 to 4 cm.

10. Cladding according to Claim 8 or 9, characterized in that the fleece or mesh or fabric (72) of the bearer layer (70) is arranged substantially in horizontal tracks which overlap one another by 8 - 12 cm.

11. Cladding according to one of Claims 1 to 10, characterized in that the bearer layer (70) has a total thickness of 0.05 to 0.5 cm.

12. Cladding according to one of Claims 1 to 11, characterized in that the precoating layer (74) between the bearer layer (70) and the outer cover or plaster layer (75) is formed using an at least partially cured synthetic resin bonded pre-coating composition which is shaded or pigmented in a manner matched to the respective shade of the cover or plaster layer (75).

13. Cladding according to one of Claims 1 to 12, characterized in that the cover layer (75) is formed using an at least partially cured, synthetic resin bonded structural plaster, preferably having a layer thickness of 2 - 5 mm.

14. Process for cladding constructions and the façades thereof, a plurality of individual cladding elements (6) which are arranged next to and/or above one another, insulated from one another or connected to one another with form fit, which have between one another depressions or gaps (62) and which are provided with an outer coating being bonded by way of securing and/or bearer elements (3, 31, 32) to an internal support (1) which is free or covered on its surface by a damping and/or insulating layer (4), a joint seal (71) being arranged in the gaps (62) between the cladding elements (6) and being formed substantially flush with the outer surfaces (60) thereof, a bearer layer (70) being bonded to the surface (60) of the cladding elements (6) and being provided with a reinforcement (72) and a cover or plaster layer (75) being applied thereto, for the production of claddings according to one of Claims 1 to 13, characterized in that a curable joint filling paste (71) is introduced into the said depressions (62) between the individual cladding elements (6) which are formed using a metal material and are cleaned on their outer surface, this joint filling paste (71) connecting thereto and being trowelled substantially flush with the outer surfaces (60) of the cladding elements (6), in that the outer surface (60) of the cladding elements (6) and the joint filling paste (71) are, possibly after precuring - possibly after the application of an adhesion-promoting and corrosion-inhibiting primer layer - coated over their entire surface with a curable bearer layer paste (73) having an at least partially curing, synthetic resin bonded adhesive, preferably based on acrylic resins, in which 5 - 15% by weight, preferably 7 - 12% by weight, of cement, preferably Portland cement, is contained relative to the total mass, into which a flat reinforcement fleece or mesh or fabric (72) which has openings as an aid to embedding is pressed or embedded in the still pasty state, and in that finally the outer cover or plaster layer (75) is applied, again substantially over its entire surface, to the bearer layer (70) thus formed, possibly after precuring thereof, and possibly after application of an adhesion-promoting intermediate or precoating layer (74).

15. Process according to Claim 12, characterized in that if joint filler pastes or adhesives (71) and bearer layer pastes or adhesives of the same formulation are used the depressions or gaps (62) between the cladding elements are filled or trowelled off and the outer surfaces thereof are coated or trowelled at the same time.

## Revendications

1. Revêtement ou revêtement de façades pour bâtiments ou autres, avec un ensemble d'éléments individuels de revêtement (6) avec enduction extérieure, fixés les uns à côté des autres et/ou les uns au-dessus des autres, par l'intermédiaire d'éléments de fixation et/ou de support (3, 31, 32) sur un ouvrage porteur (1) situé à l'intérieur, nu ou comportant une couche plane d'isolation phonique et/ou thermique (4), isolés les uns des autres ou reliés ensemble par verrouillage de forme, présentant entre eux des renfoncements ou des joints (62), une garniture de joint (71) étant introduite dans lesdits renfoncements ou joints (62) entre les éléments de revêtement (6) formant une surface extérieure (60) sensiblement continue, les surfaces (60) dirigées vers l'extérieur des éléments de revêtement (6) et de la garniture de joint (71) étant reliées par une couche support (70) dans laquelle, au moins dans la zone des joints (62), se trouve noyée une armature (72), ladite couche support (70) recevant une couche externe de couverture ou d'enduit (75), caractérisé en ce que les éléments de revêtement (6) constitués par un matériau métallique et la masse de remplissage des joints étendue ou appliquée à la spatule entre les éléments dans les renfoncements ou joints (62) sont reliés, sur toute leur surface dirigée vers l'extérieur, avec la couche support (70) dans laquelle est noyée une armature (72) en non tissé, en grillage ou en tissu, la couche support (70) recevant la couche externe de couverture ou d'enduit (75), la masse de remplissage des joints (71) dans les renfoncements ou joints (62) entre les éléments de revêtement (6) étant constituée par une colle liée à la résine synthétique au moins partiellement durcie, de préférence à base de résine acrylique, dans laquelle sont répartis, par rapport à la masse totale, 5 à 15 % en poids, de préférence 7 à 12 % en poids, de ciment, de préférence du ciment Portland.

2. Revêtement selon la revendication 1, caractérisé en ce que, entre les surfaces (60) dirigées vers l'extérieur des éléments de revêtement (6) et des garnitures de joint (71), et la couche support (70) est disposée une couche de fond ou primaire de protection contre la corrosion et/ou entre la couche support (70) et la couche de couverture ou d'enduit (75) une couche d'accrochage ou d'apprêt (74).

3. Revêtement selon la revendications 1 ou la revendication 2, caractérisé en ce que les éléments de revêtement (6) sont constitués en un matériau métallique à base d'aluminium ou de fer.

4. Revêtement selon l'une des revendications 1 à 3, caractérisé en ce que la masse de remplissage des joints (71) est élastique pour compenser les dilatations, ou bien plasto-élastique.

5. Revêtement selon l'une des revendications 1 à 4, caractérisé en ce que la couche support (70) liée intégralement aux éléments de revêtement (6) et à la surface extérieure de la masse de remplissage des joints (71) est constituée par une masse de couche support (73) liée par une résine synthétique au moins partiellement durcie.

6. Revêtement selon l'une des revendications 1 à 4, caractérisé en ce que la couche support (70) a la même composition que la masse de remplissage des joints (71).

7. Revêtement selon la revendication 5 ou la revendication 6, caractérisé en ce que la masse de couche support (73) est formée à partir de résines acryliques.

8. Revêtement selon l'une des revendications 1 à 7, caractérisé en ce que la couche support (70) liée aux éléments de revêtement (6) et à la surface extérieure de la masse de remplissage des joints (71) est constituée par une armature noyée en non-tissé (72) à base de fibres synthétiques, de préférence un non-tissé cellulose / polyester avec perforations ou bien un grillage ou un tissu d'armature à base de fibres minérales ou fibres de verre pouvant comporter un apprêt de résine vinylique.

9. Revêtement selon la revendication 8, caractérisé en ce que le grillage ou le tissu d'armature (72) présente une largeur de maille comprise entre 0,2 et 6 cm, en particulier entre 1 et 4 cm.

10. Revêtement selon la revendication 8 ou la revendication 9, caractérisé en ce que le non-tissé, le grillage ou le tissu (72) de la couche support (70) est disposé en bandes essentiellement horizontales avec un chevauchement de 8 à 12 cm.

11. Revêtement selon l'une des revendications 1 à 10, caractérisé en ce que la couche support (70) a une épaisseur totale comprise entre 0,05 et 0,5 cm.

12. Revêtement selon l'une des revendications 1 à 11, caractérisé en ce que la couche d'apprêt (74) entre la couche support (70) et la couche extérieure de couverture ou d'enduit (75) est constituée par une masse d'apprêt liée par une résine synthétique au moins partiellement durcie, teintée ou pigmentée en fonction de la teinte de la couche de couverture ou d'enduit (75).

13. Revêtement selon l'une des revendications 1 à 12, caractérisé en ce que la couche de couverture (75) est formée par un enduit de structure lié par une résine synthétique au moins partiellement durcie, avec une épaisseur de couche comprise de préférence entre 0,2 et 0,5 cm.

14. Méthode de revêtement de bâtiments et de leurs façades, dans laquelle un ensemble d'éléments individuels de revêtement (6) avec enduction extérieure, disposés les uns à côté et/ou au-dessus des autres, isolés les uns des autres ou reliés ensemble par verrouillage de forme, présentant entre eux des renfoncements ou des joints (62), est fixé par l'intermédiaire d'éléments de fixation et/ou de support (3, 31, 32) sur un ouvrage porteur (1) situé à l'intérieur, nu ou comportant une couche plane d'isolation phonique et/ou thermique (4), une garniture de joint (71) étant introduite dans les renfoncements ou joints (62) des éléments de revêtement (6) en formant avec la surface extérieure (60) de ceux-ci une surface sensiblement continue, une couche support (70) comportant une armature (72) étant appliquée à la surface extérieure des éléments de revêtement (6), suivie d'une couche externe de couverture ou d'enduit (75), pour réaliser des revêtements selon l'une ou l'autre des revendications 1 à 13, caractérisé en ce que, dans les susdits renfoncements (62) entre les éléments de revêtement (6) constitués par un matériau métallique et nettoyés sur leur face extérieure, une même pâte de remplissage de joint (71) adhérente et durcissante est appliquée à la spatule en formant avec la surface des éléments de revêtement (6) une surface sensiblement continue, en ce que la surface extérieure des éléments de revêtement (6) et de la pâte de remplissage de joint (71), éventuellement après un prédurcissement - et éventuellement après application d'une couche de fond ou de primaire favorisant l'accrochage et empêchant la corrosion - est entièrement recouverte d'une couche de pâte support (73) durcissable comportant une colle liée avec une résine synthétique et au moins partiellement durcissante, de préférence à base de résine acrylique, dans laquelle sont répartis, par rapport à la masse totale, 5 à 15 % en poids, de préférence 7 à 12 % en poids, de ciment, de préférence de ciment Portland, dans laquelle, lorsqu'elle est encore à l'état pâteux, est enfoncée ou noyée une armature (72) en non tissé, en grillage ou en tissu, présentant des ouvertures auxiliaires favorisant l'incorporation, et en ce que finalement, sur la couche support (70) ainsi constituée, après prédurcissement éventuel de celle-ci, et après application éventuelle d'une couche primaire (74) ou intermédiaire favorisant l'accrochage, est également appliquée sur sensiblement toute la surface la couche extérieure de couverture ou d'enduit (75).

15. Méthode selon la revendication 14, caractérisée en ce que lors de l'application de pâtes ou colles de joint (71) et de pâtes ou colles de support de même composition, le remplissage ou le garnissage à la spatule des renfoncements ou joints (62) entre les éléments de revêtement (6), ainsi que l'enduction ou le garnissage **à** la spatule de leurs surfaces extérieures peuvent être effectués simultanément.
